# DEMANDE DE BREVET EUROPEEN

(11) **EP 4 759 183 A1**
(43) Date de publication de la demande: **17.06.2026**
(21) Numéro de dépôt: 24219591.5
(22) Date de dépôt: 12.12.2024
(51) Int. Cl.: A44C 5/14, G04B 37/14

(54) **DISPOSITIF DE FIXATION D'UN BRIN DE BRACELET**

(71) Demandeur: BIWI S.A., 2855 Glovelier (CH)
(72) Inventeur: BOURQUARD, Pascal Pierre Philippe, 2856 Boécourt (CH)
(74) Mandataire: Bovard SA Neuchâtel

(57) **Abrégé**

La présente invention concerne un dispositif de fixation d'un brin de bracelet (1) à une boite de montre, ledit dispositif de fixation comprenant une base (2) destinée à être solidaire du brin de bracelet (1), deux pivots (10,12) rétractables dans un canal prévu dans ladite base (2) entre une position extraite permettant la fixation du brin de bracelet (1) à la boite de montre et une position rétractée permettant la séparation du brin de bracelet (1) de la boite de montre, ledit dispositif de fixation comprenant un curseur (16) mobile entre une position repos et une position d'actionnement et des moyens de commande agencés pour coopérer avec ledit curseur (16) et au moins médiatement avec au moins l'un desdits pivots (10, 12) pour commander un déplacement dudit au moins un pivot (10, 12) de sa position extraite à sa position rétractée lorsque le curseur est déplacé entre sa position de repos et sa position d'actionnement. Ledit curseur (16) est mobile en translation par rapport à la base (2) selon un axe perpendiculaire à l'axe longitudinal du brin de bracelet (1) entre sa position de repos et sa position d'actionnement.

L'invention concerne également un brin de bracelet (1) comprenant un tel dispositif de fixation à une boite de montre.

## Description

### Domaine technique

La présente invention concerne un dispositif de fixation d'un brin de bracelet à une boite de montre, ledit dispositif comprenant une base destinée à être solidaire du brin de bracelet, deux pivots rétractables dans un canal prévu dans ladite base entre une position extraite permettant la fixation du brin de bracelet à la boite de montre et une position rétractée permettant la séparation du brin de bracelet de la boite de montre, ledit dispositif de fixation comprenant un curseur mobile entre une position repos et une position d'actionnement et des moyens de commande agencés pour coopérer avec ledit curseur et au moins médiatement avec au moins l'un desdits pivots pour commander un déplacement dudit au moins un pivot de sa position extraite à sa position rétractée lorsque le curseur est déplacé entre sa position de repos et sa position d'actionnement.

L'invention concerne également un brin de bracelet comprenant un tel dispositif de fixation à une boite de montre.

### Etat de la technique

Un tel dispositif de fixation d'un brin de bracelet à une boite de montre est décrit par exemple dans le brevet EP 3 213 654. Dans ce document, le dispositif de fixation du brin de bracelet comprend deux goupilles rétractables, deux leviers mobiles indépendants l'un de l'autre, le mouvement desdits leviers déplaçant lesdites goupilles dans une position déployée permettant la solidarisation du brin de bracelet à la boite de montre, ou dans une position rétractée permettant la désolidarisation du brin de bracelet de la boite de montre. Le mouvement desdits leviers est provoqué par le déplacement d'un curseur vers le haut selon l'axe longitudinal du brin de bracelet. Chaque levier comprend une tête liée à l'une des goupilles et commandant le déplacement de ladite goupille, et un pied actionné par le curseur pour commander le mouvement du levier. Le dispositif comprend en outre un mécanisme de verrouillage pour maintenir les leviers dans une position correspondant à une position rétractée des goupilles.

Le dispositif de fixation décrit dans le brevet EP 3 213 654 est de construction complexe et encombrante. En raison de cette construction complexe et des nombreux éléments mis en jeu, le déplacement du curseur peut s'avérer assez rigide. Par conséquent, le dispositif de fixation décrit dans le brevet EP 3 213 654 nécessite un effort relativement important pour pouvoir être actionné.

La présente invention vise à remédier à ces inconvénients en proposant un dispositif de fixation d'un brin de bracelet à une boite de montre de construction simple, peu encombrante, pouvant être actionné sans effort par un utilisateur afin de permettre une fixation simple et rapide du brin de bracelet et de pouvoir retirer facilement ledit brin de bracelet pour le changer, sans nécessiter d'outillage.

### Divulgation de l'invention

A cet effet, l'invention concerne un dispositif de fixation d'un brin de bracelet à une boite de montre, ledit dispositif de fixation comprenant une base destinée à être solidaire du brin de bracelet, deux pivots rétractables dans un canal prévu dans ladite base entre une position extraite permettant la fixation du brin de bracelet à la boite de montre et une position rétractée permettant la séparation du brin de bracelet de la boite de montre, ledit dispositif de fixation comprenant un curseur mobile entre une position repos et une position d'actionnement et des moyens de commande agencés pour coopérer avec ledit curseur et au moins médiatement avec au moins l'un desdits pivots pour commander un déplacement dudit au moins un pivot de sa position extraite à sa position rétractée lorsque le curseur est déplacé entre sa position de repos et sa position d'actionnement.

Selon l'invention, ledit curseur est mobile en translation par rapport à la base selon un axe perpendiculaire à l'axe longitudinal du brin de bracelet entre sa position de repos et sa position d'actionnement.

L'utilisation d'un tel curseur mobile selon un axe perpendiculaire à l'axe longitudinal du brin de bracelet permet de concevoir un curseur de grandes dimensions, ce qui permet avantageusement de transmettre les efforts plus facilement et ainsi d'actionner le dispositif de fixation selon l'invention sans effort. Ainsi, le dispositif de fixation d'un brin de bracelet à une boite de montre selon l'invention permet de séparer facilement le brin de bracelet de la boite de montre sans effort, sans nécessiter d'outils. Par conséquent, le brin de bracelet peut être facilement changé par un utilisateur. De plus, le dispositif de fixation d'un brin de bracelet à une boite de montre selon l'invention est de construction simple, nécessitant peu d'éléments.

La présente invention concerne également un brin de bracelet comprenant un dispositif de fixation à une boite de montre tel que défini ci-dessus.

### Brève description des dessins

D'autres caractéristiques et avantages de la présente invention apparaîtront à la lecture de la description détaillée suivante d'un mode de réalisation de l'invention, donné à titre d'exemple non limitatif, et faite en référence aux dessins annexés dans lesquels :
- la figure 1 est une vue isométrique d'un brin de bracelet comprenant le dispositif de fixation à une boite de montre selon l'invention ;
- la figure 2 est une vue éclatée de la figure 1 ;
- la figure 3 est une vue isométrique d'un brin de bracelet comprenant la base du dispositif de fixation de l'invention ;
- la figure 4 est une vue isométrique de la face inférieure du curseur du dispositif de fixation de l'invention ; et
- la figure 5 est une vue isométrique de la base du dispositif de fixation de l'invention.

### Modes de réalisation de l'invention

La présente invention concerne un dispositif de fixation d'un brin de bracelet 1 à une boite de montre (non représenté). Dans la présente description, on désigne par l'expression "axe longitudinal" A d'un brin de bracelet, l'axe pris dans la longueur du brin de bracelet, c'est-à-dire l'axe coaxial à l'axe 12h-6h d'un cadran de montre traditionnel lorsque le brin de bracelet est fixé à la boite de montre comprenant ledit cadran.

En référence aux figures 1 à 5, ledit dispositif de fixation de l'invention comprend une base 2 destinée à être solidaire du brin de bracelet 1. A cet effet, ledit brin de bracelet 1 comprend un logement 4 sur l'une de ses faces principales, de préférence sur la face principale inférieure 1a, c'est-à-dire sur le côté interne du brin de bracelet 1 destiné à être au contact de la peau d'un utilisateur. Comme le montre plus particulièrement la figure 3, le logement 4 débouche au niveau de la face principale inférieure 1a du brin de bracelet 1 et comprend une première ouverture 4a, supérieure, de forme rectangulaire, dont la plus grande dimension s'étend perpendiculairement à l'axe longitudinal A. Le logement 4 comprend également des épaulements 4b latéraux définissant une deuxième ouverture 4c, inférieure à la première ouverture 4a, de plus petites dimensions que celles de la première ouverture 4a.

La base 2 du dispositif de fixation est de forme générale parallélépipédique rectangulaire, sa plus grande dimension s'étendant perpendiculairement à l'axe longitudinal A. La base 2 comprend un canal traversant 6 qui s'étend selon un axe perpendiculaire à l'axe longitudinal A et est positionnée dans le logement 4 de sorte que ledit canal 6 est aligné avec deux orifices latéraux 8 que présente l'extrémité du brin de bracelet 1. La base 2 apparait dans la deuxième ouverture 4c, comme cela sera détaillé ci-après.

Le dispositif de fixation comprend également un premier pivot 10 et un deuxième pivot 12 rétractables dans le canal 6 de ladite base 2 ainsi que dans les deux orifices latéraux 8 alignés avec ledit canal 6 pour le passage desdits premier et deuxième pivots 10,12.

Les premier et deuxième pivots 10, 12 sont rétractables dans le canal 6 de la base 2 entre une position extraite permettant la fixation du brin de bracelet 1 à la boite de montre et une position rétractée permettant la séparation du brin de bracelet 1 de la boite de montre. Dans leur position extraite, comme représenté sur la figure 1, les premier et deuxième pivots 10, 12 s'emboîtent, comme une barrette classique, dans des trous correspondants formés dans les cornes de la boite de montre.

Le dispositif de fixation comprend également un ressort de rappel 14 du premier 10, respectivement du deuxième pivot 12, pour ramener et maintenir ledit premier 10, respectivement ledit deuxième pivot 12 de sa position rétractée à sa position extraite. D'une manière avantageuse, un seul ressort de rappel 14 est utilisé pour les deux pivots 10, 12, ledit ressort de rappel 14 étant disposé dans le canal 6 de la base 2 entre les deux pivots 10, 12.

Le dispositif de fixation comprenant également un curseur 16 mobile entre une position repos et une position d'actionnement et des moyens de commande agencés pour coopérer avec ledit curseur 16 et au moins médiatement avec au moins l'un desdits premier et deuxième pivots 10, 12 pour commander un déplacement dudit au moins un premier et deuxième pivots 10, 12 de sa position extraite à sa position rétractée lorsque le curseur 16 est déplacé entre sa position de repos et sa position d'actionnement.

Conformément à l'invention, le curseur 16 est agencé pour pouvoir être mobile en translation par rapport à la base 2 selon un axe perpendiculaire à l'axe longitudinal A du brin de bracelet 1 entre sa position de repos et sa position d'actionnement. Ainsi, le curseur 16 peut être déplacé selon ce mouvement de translation perpendiculaire à l'axe longitudinal A lorsqu'il est actionné par un utilisateur, ici selon la flèche F, en direction du côté gauche du brin de bracelet 1 quand on regarde la figure 1.

En référence plus particulièrement à la figure 4, le curseur 16 comprend une plaquette 16a agencée pour pouvoir être actionnée par un utilisateur et un conduit 16b solidaire de la plaquette 16a et s'étendant sous la plaquette 16a, en direction de la base 2. Ladite plaquette 16a est avantageusement de forme rectangulaire, sa plus grande dimension s'étendant selon un axe perpendiculaire à l'axe longitudinal A. Le conduit 16b comprend un canal traversant 18, ledit conduit 16b et son canal 18 s'étendant également selon un axe perpendiculaire à l'axe longitudinal A du brin de bracelet 1.

En référence plus particulièrement à la figure 5, la base 2 comprend un premier logement 20 et une barrette 22 (cf. figure 2) montée par ses extrémités dans des orifices latéraux 23 prévus dans ledit premier logement 20. Le premier logement 20 est avantageusement de forme rectangulaire, sa plus grande dimension, soit sa longueur, s'étendant selon un axe perpendiculaire à l'axe longitudinal A. La barrette 22 s'étend dans le premier logement 20 également selon un axe perpendiculaire à l'axe longitudinal du brin de bracelet 1. Le conduit 16b du curseur 16 est monté coulissant librement sur la barrette 22 dans ledit premier logement 20, la barrette 22 étant introduite dans le canal 18 du conduit 16b avant d'être montée dans le premier logement 20.

Le premier logement 20 de la base 2 présente une longueur suffisante pour permettre le déplacement du curseur 16 entre ses deux positions de repos et d'actionnement. Ainsi, le curseur 16 peut être déplacé, par rapport au logement 4 du brin de bracelet 1, en translation selon un axe perpendiculaire à l'axe longitudinal A, entre ses deux positions de repos et d'actionnement.

D'une manière avantageuse, la plaquette 16a est agencée pour glisser au-dessus d'une surface de guidage 2a de la base 2 sur laquelle débouche le premier logement 20. La surface de guidage 2a de la base 2 s'insère dans la deuxième ouverture 4c du logement 4, et débouche à fleur dans ladite deuxième ouverture 4c de manière à être alignée avec les épaulements latéraux 4b du logement 4, de sorte que la plaquette 16a peut également glisser au-dessus desdits épaulements latéraux 4b. De préférence, les dimensions du curseur 16 et du logement 4 sont choisies pour que la plaquette 16a du curseur 16 s'insère en largeur dans la première ouverture 4a du logement 4 et arrive à fleur de la face inférieure 1a du brin de bracelet 1. De plus, la plaquette 16a présente une longueur nécessaire et suffisante par rapport à la première ouverture 4a du logement 4 pour permettre son déplacement dans ladite première ouverture 4a, au-dessus de la surface de guidage 2a et des épaulements 4b, lorsque le curseur 16 est déplacé entre ses positions de repos et d'actionnement, tout en laissant un jeu minimal, comme représenté sur la figure 1.

D'une manière avantageuse, les moyens de commande coopérant avec le curseur 16 et au moins l'un des premier et deuxième pivots 10, 12 sont directs et comprennent un doigt de commande 24 solidaire de la plaquette 16a du curseur 16, prévu sous ladite plaquette 16a en direction de la base 2 à côté du conduit 16b. Le doigt de commande 24 fait saillie de la plaquette 16a en direction du premier pivot 10, défini ici comme le pivot qui se rétracte dans le canal 6 dans le même sens que le déplacement du curseur 16 de sa position de repos à sa position d'actionnement. Ledit doigt de commande 24 est agencé pour coopérer directement avec ledit premier pivot 10 pour le déplacer de sa position extraite à sa position rétractée.

A cet effet, la base 2 est agencée pour mettre en communication le doigt de commande 24 avec le premier pivot 10. Plus particulièrement, la base 2 comprend un deuxième logement 26 dans lequel ledit doigt de commande 24 peut circuler selon un axe perpendiculaire à l'axe longitudinal A du brin de bracelet 1 lorsque le curseur 16 est déplacé entre ses positions de repos et d'actionnement, tout en traversant ledit deuxième logement 26 et déboucher dans le canal 6 de la base 2 pour pouvoir coopérer directement avec ledit premier pivot 10.

D'une manière avantageuse, et en référence à la figure 2, ledit premier pivot 10 comprend une gorge 28 dégageant une surface d'appui 30, perpendiculaire à l'axe du premier pivot 10. Le doigt de commande 24 présente la hauteur nécessaire pour pouvoir se positionner dans ladite gorge 28 et venir appuyer sur la surface d'appui 30 de ladite gorge 28 pour entraîner le premier pivot 10 de sa position extraite à sa position rétractée, en comprimant le ressort 14, lorsque le curseur 16 est déplacé de sa position de repos à sa position d'actionnement.

D'une manière avantageuse, les moyens de commande coopérant avec le curseur 16 et au moins l'un des premier et deuxième pivots 10, 12 sont indirects et comprennent une commande à double ailette 32 (cf. figure 2) montée pivotante sur la base 2 selon un axe perpendiculaire à la plaquette 16a du curseur 16. A cet effet, la base 2 comprend un troisième logement 34 agencé pour mettre en communication la commande à double ailette avec le deuxième pivot 12, défini ici comme le pivot qui se rétracte dans le canal 6 dans le sens opposé à celui du déplacement du curseur 16 de sa position de repos à sa position d'actionnement. L'axe de la commande à double ailette 32 est monté rotatif, par son extrémité 38a, dans un orifice 36 prévu dans ledit troisième logement 34. De l'autre côté, la plaquette 16a comprend une creusure formant une surface de guidage 40 (cf. figure 4) dans laquelle peut circuler l'extrémité 38b de l'axe de la commande à double ailette 32 lorsque le curseur 16 est déplacé entre ses positions de repos et d'actionnement.

La commande à double ailette 32 comprend une ailette d'entrée 32a dirigée vers le logement 20 de la base 2 et une ailette de sortie 32b dirigée vers le canal 6 de la base 2, formant de préférence un angle de 180° avec l'ailette d'entrée 32a par rapport à l'axe de la commande à double ailette 32.

Le curseur 16 comprend également un élément d'actionnement 42 (cf. figure 4) de l'ailette d'entrée 32a agencé pour faire pivoter la commande à double ailette 32 autour de son axe lorsque le curseur 16 est déplacé de sa position de repos à sa position d'actionnement. L'ailette de sortie 32b est agencée pour déboucher dans le canal 6 de la base 2 pour pouvoir coopérer avec le deuxième pivot 12 pour le déplacer, lorsque la commande à double ailette 32 pivote, de sa position extraite à sa position rétractée dans le canal 6 dans le sens inverse à celui du déplacement du curseur 16 de sa position de repos à sa position d'actionnement.

L'élément d'actionnement 42 peut être un doigt d'actionnement solidaire de la plaquette 16a du curseur 16, prévu sous ladite plaquette 16a en direction de l'ailette d'entrée 32a de la commande à double ailette 32. D'une manière avantageuse, l'élément d'actionnement 42 est formé par une découpe dans le conduit 16b du curseur 16 formant une surface d'appui sur l'ailette d'entrée 32a.

D'une manière avantageuse, et en référence à la figure 2, le deuxième pivot 12 comprend une gorge 44 dégageant une surface d'appui 46, perpendiculaire à l'axe du deuxième pivot 12. L'ailette de sortie 32b de la commande à double ailette 32 présente la hauteur nécessaire pour pouvoir se positionner dans ladite gorge 44 et venir appuyer sur la surface d'appui 46 de ladite gorge 44 pour entraîner le deuxième pivot 12 de sa position extraite à sa position rétractée, en comprimant le ressort 14, lorsque la commande à double ailette 32 pivote autour de son axe quand le curseur 16 est déplacé de sa position de repos à sa position d'actionnement.

Selon les modes de réalisation, le dispositif de fixation selon l'invention peut comprendre, comme moyens de commande coopérant avec le curseur 16, le doigt de commande 24 pour commander le pivot 10 qui se rétracte dans le canal 6 dans le même sens que le déplacement du curseur 16 de sa position de repos à sa position d'actionnement, et/ou l'élément d'actionnement 42 associé à la commande à double ailette 32 pour commander le pivot 12 qui se rétracte dans le canal 6 dans le sens opposé à celui du déplacement du curseur 16 de sa position de repos à sa position d'actionnement. Si un seul de ces moyens de commande est prévu pour commander le déplacement de l'un des pivots, l'autre pivot non commandé reste mobile puisqu'il est en appui sur le ressort 14. Le brin de bracelet 1 peut alors être monté en le mettant en biais sur la boite de montre de manière à mettre en appui le pivot non commandé sur la corne de la boite de montre pour rétracter ledit pivot non commandé dans le canal 6. Puis le brin de bracelet 1 est pivoté pour pouvoir insérer le pivot commandé.

D'une manière avantageuse, les moyens de commande comprennent le doigt de commande 24 solidaire de la plaquette 16a du curseur 16 et l'élément d'actionnement 42 associé à la commande à double ailette 32 montée pivotante sur la base 2. Ainsi, les deux pivots 10, 12 sont rétractés dans le canal 6 de la base 2 en même temps via l'actionnement du curseur 16 perpendiculairement à l'axe longitudinal A du brin de bracelet 1. Aucun outil n'est nécessaire pour démonter le brin de bracelet 2 de la boite de montre.

De préférence, le curseur 16 et la base 2 sont réalisés en polymères appropriés, choisis notamment pour assurer une très bonne tenue mécanique et une stabilité dimensionnelle au cours de toute la vie de ces éléments (résistance aux UV, à l'ozone, aux produits chimiques). Ces polymères peuvent être par exemple des polymères thermoplastiques, tel qu'un polyamide (PA), un polyphtalamide (PPA), un polyétheréthercétone (PEEK), un polysulfure de phénylène (PPS), un polyétherimide (PEI), et de préférence un polyphtalamide (PPA) ou un polysulfure de phénylène (PPS). Ces polymères peuvent avantageusement être chargés de fibres, telles que des fibres de carbone ou de préférence des fibres de verre. Les premier et deuxième pivots 10, 12 peuvent être réalisés en acier.

La base 2 peut être rendue solidaire du brin de bracelet 1 par tout moyen approprié. Dans un mode de réalisation préféré, le brin de bracelet 1 est en élastomère, tel que le caoutchouc, et est surmoulé autour de la base 2.

A cet effet, la base 2 comprend, autour de la surface de guidage 2a, des pattes latérales 48 (cf. figure 5) de moindre épaisseur sur lesquelles le brin de bracelet 1 est surmoulé. Ainsi, les épaulements 4b sont formés au-dessus des pattes latérales 48 et la surface de guidage 2a apparait dans la deuxième ouverture 4c.

Le fonctionnement du dispositif de fixation selon l'invention est très simple. Lorsque l'utilisateur souhaite séparer le brin de bracelet 1 de la boite de montre, il déplace le curseur 16 en translation selon un axe perpendiculaire à l'axe longitudinal A du brin de bracelet 1, ici selon le sens indiqué par la flèche F de la figure 1. Lors de ce déplacement en translation perpendiculairement à l'axe longitudinal A, le conduit 16b du curseur 16 se déplace dans le logement 4 de la base 2 et la plaquette 16a se déplace au-dessus de la surface de guidage 2a de la base 2 et des épaulements 4b du logement 4. Le doigt de commande 24 solidaire de la plaquette 16a tout en étant positionné dans la gorge 28 du premier pivot 10 se déplace dans le premier logement 26 en translation perpendiculairement à l'axe longitudinal A, et appuie sur la surface d'appui 30 du premier pivote 10 de sorte que ledit premier pivot 10 est entraîné dans le canal 6 en position rétractée. En parallèle, l'élément d'actionnement 42 du conduit 16b est déplacé avec la plaquette 16a du curseur 16 en translation perpendiculairement à l'axe longitudinal A selon la flèche F, l'extrémité 38b de l'axe de la commande à double ailette 32 étant guidée par la surface de guidage 40 de la plaquette 16a. Lorsque l'élément d'actionnement 42 vient appuyer sur l'ailette d'entrée 32a de la commande à double ailette 32, celle-ci pivote sur son axe, ici dans le sens horaire, de sorte que son ailette de sortie 32b positionnée dans la gorge 44 du deuxième pivot 12 vient appuyer sur la surface d'appui 46 du deuxième pivot 12 de sorte que ledit deuxième pivot 12 est entraîné dans le canal 6 en position rétractée.

Les deux pivots 10, 12 sont alors rétractés dans le canal 6 de sorte que le brin de bracelet 1 peut être facilement séparé de la boite de montre.

Puis l'utilisateur relâche le curseur 16, qui revient dans sa position de repos, ramené par les pivots 10, 12 qui agissent respectivement sur le doigt de commande 24 et la commande à double ailette 32, dans un mouvement inverse, lorsqu'ils reprennent leur position extraite sous l'action de leur ressort de rappel 14.

Le fonctionnement est similaire si seul le doigt de commande 24 ou l'élément d'actionnement 42 associé à la commande à double ailette 32 est prévu pour déplacer l'un des pivots. Dans ce cas l'autre pivot est non commandé mais il reste libre puisqu'il est en appui sur le ressort 14. Le brin de bracelet 1 doit alors être assemblé, sur la boite de montre, en biais en commençant par le coté non commandé comme décrit ci-dessus. Le brin de bracelet peut aussi être désassemblé de la boite de montre en biais en commençant par le coté commandé.

L'utilisation d'un curseur mobile selon l'axe perpendiculaire à l'axe longitudinal du brin de bracelet selon l'invention permet avantageusement de concevoir un curseur de grandes dimensions, ce qui permet de transmettre les efforts plus facilement. Ainsi, dispositif de fixation selon l'invention peut être actionné sans effort par un utilisateur. Le dispositif de fixation selon l'invention permet avantageusement à un utilisateur de fixer le brin de bracelet 1 à une boite de montre de manière simple et rapide, par un mécanisme simple à réaliser et facile à mettre en oeuvre. Par le simple déplacement du curseur 16 en translation selon un axe perpendiculaire à l'axe longitudinal A du brin de bracelet 1, ledit brin de bracelet 1 peut être séparé facilement de la boite de montre, sans effort, sans outil, de sorte qu'il peut être rapidement et facilement remplacé par un autre brin de bracelet muni du même dispositif de fixation. De plus, le dispositif de fixation selon l'invention est de construction simple, nécessitant peu d'éléments. Notamment, d'une manière avantageuse, la conception du dispositif de fixation selon l'invention permet le surmoulage du brin de bracelet 1 en élastomère, par exemple en caoutchouc, autour de la base 2. Par ailleurs, le curseur 16 permet avantageusement d'assurer deux fonctions, à savoir l'actionnement du mécanisme en tant que tel ainsi que le rôle de couvercle pour cacher ledit mécanisme, ce qui permet avantageusement de limiter le nombre de pièces.

Dans l'exemple décrit ci-dessus, le dispositif de fixation et le logement 4 sont disposés sur la face inférieure du brin de bracelet. Il est bien évident que le dispositif de fixation et le logement 4 pourraient être prévus sur la face supérieure du brin de bracelet, du côté visible au porter, le curseur 16 pouvant servir d'élément décoratif. De même, l'exemple décrit ci-dessus concerne un curseur qui se déplace de sa position de repos à sa position d'actionnement selon la flèche F de la figure 1. Il est bien évident que le curseur pourrait être agencé pour se déplacer de sa position de repos à sa position d'actionnement dans le sens contraire. Dans ce cas, les positions du doigt de commande 24, de l'élément d'actionnement 42, de la commande à double ailette 32, des deuxième et troisième logements 26, 34 et des pivots 10, 12 seront inversées.

## Revendications

1. Dispositif de fixation d'un brin de bracelet (1) à une boite de montre, ledit dispositif de fixation comprenant une base (2) destinée à être solidaire du brin de bracelet (1), deux pivots (10,12) rétractables dans un canal (6) prévu dans ladite base (2) entre une position extraite permettant la fixation du brin de bracelet (1) à la boite de montre et une position rétractée permettant la séparation du brin de bracelet (1) de la boite de montre, ledit dispositif de fixation comprenant un curseur (16) mobile entre une position repos et une position d'actionnement et des moyens de commande agencés pour coopérer avec ledit curseur (16) et au moins médiatement avec au moins l'un desdits pivots (10, 12) pour commander un déplacement dudit au moins un pivot (10, 12) de sa position extraite à sa position rétractée lorsque le curseur est déplacé entre sa position de repos et sa position d'actionnement, **caractérisé en ce que** ledit curseur (16) est mobile en translation par rapport à la base (2) selon un axe perpendiculaire à l'axe longitudinal (A) du brin de bracelet (1) entre sa position de repos et sa position d'actionnement.

2. Dispositif de fixation selon la revendication 1, **caractérisé en ce que** le curseur (16) comprend une plaquette (16a) agencée pour pouvoir être actionnée par un utilisateur et un conduit (16b) solidaire de la plaquette (16a), et **en ce que** la base (2) comprend un premier logement (20) et une barrette (22) montée dans ledit premier logement (20), le conduit (16b) étant monté coulissant librement sur la barrette (22) dans ledit premier logement (20), la plaquette (16a), le conduit (16b), le premier logement (20) et la barrette (22) s'étendant selon un axe perpendiculaire à l'axe longitudinal (A) du brin de bracelet (1).

3. Dispositif de fixation selon la revendication 2, **caractérisé en ce que** la plaquette (16a) est agencée pour glisser au-dessus d'une surface de guidage (2a) de la base (20) sur laquelle débouche le premier logement (20).

4. Dispositif de fixation selon l'une des revendications 2 et 3, **caractérisé en ce que** le premier logement (20) présente une longueur suffisante pour permettre le déplacement du curseur (16) entre ses deux positions de repos et d'actionnement.

5. Dispositif de fixation selon l'une des revendications précédentes, **caractérisé en ce que** les moyens de commande sont directs et comprennent un doigt de commande (24) solidaire de la plaquette (16a) du curseur (16), faisant saillie en direction du premier pivot (10) qui se rétracte dans le canal (6) dans le même sens que le déplacement du curseur (16) de sa position de repos à sa position d'actionnement, et **en ce que** ledit doigt de commande (24) est agencé pour coopérer directement avec ledit premier pivot (10) pour le déplacer de sa position extraite à sa position rétractée.

6. Dispositif de fixation selon la revendication 5, **caractérisé en ce que** la base (2) comprend un deuxième logement (26) dans lequel ledit doigt de commande (24) peut circuler selon un axe perpendiculaire à l'axe longitudinal (A) du brin de bracelet (1) et qu'il traverse pour coopérer directement avec ledit premier pivot (10).

7. Dispositif de fixation selon l'une des revendications 5 et 6, **caractérisé en ce que** le premier pivot (10) comprend une gorge (28) dégageant une surface d'appui (30) sur laquelle le doigt de commande (24) peut appuyer pour entraîner le premier pivot (10) de sa position extraite à sa position rétractée lorsque le curseur (16) est déplacé de sa position de repos à sa position d'actionnement.

8. Dispositif de fixation selon l'une des revendications 5 à 7, **caractérisé en ce qu'**il comprend un ressort de rappel (14) du premier pivot (10) pour ramener et maintenir ledit premier pivot (10) de sa position rétractée à sa position extraite.

9. Dispositif de fixation selon l'une des revendications précédentes, **caractérisé en ce que** les moyens de commande sont indirects et comprennent une commande à double ailette (32) montée pivotante sur la base (2) selon un axe perpendiculaire à la plaquette (16a) du curseur (16), ladite plaquette (16a) comprenant une surface de guidage (40) dans laquelle peut circuler l'axe de la commande à double ailette (32) lorsque le curseur (16) est déplacé et **en ce que** le curseur (16) comprend un élément d'actionnement (42) agencé pour faire pivoter la commande à double ailette (32) lorsque le curseur (16) est déplacé de sa position de repos à sa position d'actionnement, ladite commande à double ailette (32) étant agencée pour coopérer avec le deuxième pivot (12) pour le déplacer de sa position extraite à sa position rétractée dans le canal (6) dans le sens inverse à celui du déplacement du curseur (6) de sa position de repos à sa position d'actionnement.

10. Dispositif de fixation selon la revendication 9, **caractérisé en ce que** la base (2) comprend un troisième logement (34) agencé pour mettre en communication la commande à double ailette (32) avec le deuxième pivot (12).

11. Dispositif de fixation selon l'une des revendications 9 et 10, **caractérisé en ce que** le deuxième pivot (12) comprend une gorge (44) dégageant une surface d'appui (16) sur laquelle la commande à double ailette (32) peut appuyer pour entraîner le deuxième pivot (12) de sa position extraite à sa position rétractée lorsque le curseur (16) est déplacé de sa position de repos à sa position d'actionnement.

12. Dispositif de fixation selon l'une des revendications 9 à 11, **caractérisé en ce qu'**il comprend un ressort de rappel (14) du deuxième pivot (12) pour ramener et maintenir ledit deuxième pivot (12) de sa position rétractée à sa position extraite.

13. Dispositif de fixation selon l'une des revendications 5 à 8 et selon l'une des revendications 9 à 12, **caractérisé en ce que** les moyens de commande comprennent le doigt de commande (24) et l'élément d'actionnement (42) associé à la commande à double ailette (32).

14. Brin de bracelet (1) comprenant un dispositif de fixation à une boite de montre selon l'une des revendications 1 à 13.

15. Brin de bracelet (1) selon la revendication 14, **caractérisé en ce qu'**il comprend un logement (4) sur l'une de ses faces principales et **en ce que** la base (2) du dispositif de fixation est positionnée dans ledit logement (4), ledit brin de bracelet (1) comprenant deux orifices latéraux (8) alignés avec le canal (6) de la base (2) pour le passage des pivots (10, 12).

16. Brin de bracelet (1) selon la revendication 15, **caractérisé en ce que** le logement (4) est prévu sur la face principale inférieure (1a) du brin de bracelet (1).

17. Brin de bracelet (1) selon l'une des revendications 14 à 16, **caractérisé en ce que** le brin de bracelet (1) est surmoulé autour de la base (2).
